# EUROPÄISCHE PATENTANMELDUNG

(11) **EP 4 653 193 A1**
(43) Veröffentlichungstag der Anmeldung: **26.11.2025**
(21) Anmeldenummer: 25177661.3
(22) Anmeldetag: 20.05.2025
(51) Int. Cl.: B41F 5/24, B41F 13/00, B41F 13/004, B41F 33/00, B41F 33/08

(54) **VERFAHREN ZUM BETREIBEN EINER DRUCKMASCHINE FÜR DEN FLEXODRUCK**

(30) Priorität: 22.05.2024 DE 102024114239; 06.05.2025 EP 25174367
(71) Anmelder: Heidelberger Druckmaschinen AG, 69115 Heidelberg (DE)
(72) Erfinder: Schwab, Werner, 92699 Bechtsrieth (DE)

(57) **Zusammenfassung**

Ein erfindungsgemäßes Verfahren zum Betreiben einer Druckmaschine für den Flexodruck, wobei eine Bahn (2) aus Bedruckstoff abgewickelt, transportiert und dabei durch wenigstens zwei Doppeldruckwerke (10) der Druckmaschine (1) geführt wird und wobei die Doppeldruckwerke (10) jeweils wenigstens einen Gegendruckzylinder (20) und jeweils zwei Druckzylinder (30) für den Flexodruck umfassen, zeichnet sich dadurch aus, dass die Gegendruckzylinder (20) jeweils von einem separaten Motor (50) rotativ angetrieben werden und dass die Druckzylinder (30) jeweils von einem separaten Motor (50) rotativ angetrieben werden, und dass ein Rechner (60) der Druckmaschine (1) wenigstens zwei virtuelle Antriebsachsen (61) berechnet und dass der Rechner die Motoren (50) jeweils unter Verwendung einer der virtuellen Antriebsachsen (61) ansteuert.

Die Erfindung ermöglicht es in vorteilhafter Weise, eine Flexodruckmaschine hochproduktiv und flexible zu betreiben. Die Erfindung kommt z.B. in industriell betriebenen, bahnverarbeitenden Flexodruckmaschinen für den Verpackungsdruck zum Einsatz.

## Beschreibung

### Erfindung

Die Erfindung betrifft ein Verfahren zum Betreiben einer Druckmaschine für den Flexodruck mit den Merkmalen des Oberbegriffs von Anspruch 1. Eine solche Druckmaschine kann außer Flexodruckwerken auch zusätzliche Tiefdruckwerke umfassen.

### Gebiet der Technik

Die Erfindung liegt auf dem technischen Gebiet der grafischen Industrie und dort insbesondere im Bereich des Betreibens einer Flexodruckmaschine, d.h. einer Rotationsdruckmaschine für das Drucken mit Flexodruckformen auf bahnförmigen Bedruckstoff. Im Besonderen liegt die Erfindung dabei auf dem Teilgebiet des Steuerns oder Regelns der Maschine bzw. deren Antrieben und/oder Stellantrieben.

### Stand der Technik

Moderne bahnverarbeitende Druckmaschinen für den Flexodruck arbeiten nicht mehr mit einer sogenannten Königswelle, wie z.B. in der EP0464309B1 offenbart, welche die Druckwerke antriebstechnisch verbindet, sondern verfügen über hochdynamische und genaue Servomotoren für den Antrieb der Druckwerke. Statt einer die Druckwerke verbindenden mechanischen Welle bzw. Achse kommt dabei eine virtuelle Antriebsachse zum Einsatz, welche rein rechentechnisch und/oder elektronisch umgesetzt wird.

Es gibt bereits bahnverarbeitende Druckmaschinen für den Flexodruck, welche einen fliegenden Wechsel zwischen zwei Druckaufträgen erlauben.

Es gibt auch bereits bahnverarbeitende Druckmaschinen für den Flexodruck mit einem zentralen Gegendruckzylinder und mit zwei oder mehr um diesen angeordneten Druckzylindern. Solche Maschinen bauen oft sehr groß und sind schwer zu bedienen. Zudem kann die Anzahl der maximal druckbaren Farben begrenzt sein und es kann sein, dass kein Lackauftrag möglich ist.

Die DE102017222700A1 offenbart bereits eine Druckmaschine zum Bedrucken einer Bedruckstoffbahn mit einer Mehrzahl von in Reihe angeordneten Flexodruckwerken, wobei die Flexodruckwerke in einer für den Maschinenbediener zugänglichen Ebene angeordnet sind, wobei immer zwei Flexodruckwerke der Mehrzahl von Flexodruckwerken gemeinsam eine Doppel-Druckstation bilden, und wobei die zwei Flexodruckwerke einer jeweiligen Doppel-Druckstation einen gemeinsamen Gegendruckzylinder aufweisen.

Von Seiten der Hersteller grafischer Erzeugnisse - also z.B. industriell arbeitende Druckereien mit einer Druckvorstufe, dem eigentlichen Druck und einer Druckweiterverarbeitung - besteht der andauernde Wunsch, Stillstandszeiten ihrer bahnverarbeitenden Druckmaschinen zu verringern oder gar zu verhindern. Ebenso besteht ein Wunsch nach günstigen und kompakten Druckmaschinen. Diese sollen zudem kurze Bahnpfade aufweisen und damit wenig sogenannten Anfahrabfall erzeugen. Schließlich sollen diese auch flexibel für unterschiedlichste Druckaufträge einsetzbar sein. Generell besteht darüber hinaus der Wunsch nach Verbesserung der Produktqualität bei gleichbleibender oder gar gesteigerter Produktionsgeschwindigkeit.

### Technische Aufgabe

Es ist daher eine Aufgabe der vorliegenden Erfindung, eine Verbesserung gegenüber dem Stand der Technik zu schaffen, welche es insbesondere ermöglicht, eine Flexodruckmaschine hochproduktiv und flexibel zu betreiben.

### Erfindungsgemäße Lösung der Aufgabe

Diese Aufgabe wird erfindungsgemäß durch ein Verfahren nach Anspruch 1 gelöst.

Vorteilhafte und daher bevorzugte Weiterbildungen der Erfindung ergeben sich aus den Unteransprüchen sowie aus der Beschreibung und den Zeichnungen.

Ein erfindungsgemäßes Verfahren zum Betreiben einer Druckmaschine für den Flexodruck, wobei eine Bahn aus Bedruckstoff abgewickelt, transportiert und dabei durch wenigstens zwei Doppeldruckwerke der Druckmaschine geführt wird und wobei die Doppeldruckwerke jeweils wenigstens einen Gegendruckzylinder und jeweils zwei Druckzylinder für den Flexodruck umfassen, zeichnet sich dadurch aus, dass die Gegendruckzylinder jeweils von einem separaten Motor rotativ angetrieben werden und dass die Druckzylinder jeweils von einem separaten Motor rotativ angetrieben werden, und dass ein Rechner der Druckmaschine wenigstens zwei virtuelle Antriebsachsen berechnet und dass der Rechner die Motoren jeweils unter Verwendung einer der virtuellen Antriebsachsen ansteuert.

### Vorteilhafte Ausbildungen und Wirkungen der Erfindung

Die Erfindung ermöglicht es in vorteilhafter Weise, eine Flexodruckmaschine hochproduktiv und flexible zu betrieben. Die Erfindung kommt z.B. in industriell betriebenen, bahnverarbeitenden Flexodruckmaschinen für den Verpackungsdruck zum Einsatz.

Ein Vorteil der Erfindung ist, dass in einem Doppeldruckwerk gleichzeitig gedruckt werden kann (in einem Teildruckwerk) und gleichzeitig gerüstet werden kann (im anderen Teildruckwerk) oder mit beiden Teildruckwerk gedruckt werden kann, was die Druckmaschine sehr flexibel macht. Ein bedeutender Vorteil der Erfindung ist dabei, dass man mit dem Doppeldruckwerk auch die Druckfarbe rüsten kann. Letzteres erspart sehr viel Stillstandszeit und erhöht somit die Produktivität. Je nachdem wie der Drucker die Doppeldruckwerke nutzen möchte, kann er zwischen kurzen Bahnwegen, die durch die Zwischentrocknung im Doppeldruckwerk ermöglicht werden, oder schnellen Auftragswechseln entscheiden. Ferner wird ein einfacher Wechsel von Vorder- auf Rückseitendruck ermöglicht, indem man einen anderen Bahnpfad wählt und einfach die Drehrichtung der rotatorischen Achsen umdreht, also vom Uhrzeigersinn gegen den Uhrzeigersinn oder umgekehrt. Weiterhin ist es von Vorteil, dass gleichzeitig verschiedene Formate gedruckt werden können. Format sind z.B. dann verschieden, wenn die Drucke in Bahnlaufrichtung verschiedene Längen aufweisen bzw. wenn unterschiedliche Druckzylinderumfänge vorliegen. Schließlich ist es von Vorteil, dass Teildruckwerke in umgekehrter Drehrichtung (im Vergleich zu anderen Teildruckwerken der Druckmaschine) betrieben werden können, also z.B. "rückwärts" statt "vorwärts" bzw. gegen den Uhrzeigersinn statt im Uhrzeigersinn. Dies ermöglicht es beispielsweise, dass die Vorder- und die Rückseite einer Bahn in einem Durchlauf bedruckt werden können.

Erfindungsgemäß kommen virtuelle Antriebsachsen zum Einsatz. Die virtuellen Antriebsachsen werden rechnergestützt erzeugt, z.B. basierend auf dem Prinzip eines sehr genau rotierenden (mathematischen) Vektors, und für die Steuerung der entsprechenden, rotativen Antriebe für Zylinder oder Walzen der Druckmaschine, bevorzugt elektrische Servomotoren, bereitgestellt. Zwischen einer virtuellen Achse und der zugehörigen realen Achse eines Servomotors kann/können ein sogenanntes elektronisches Getriebe und/oder ein reales Getriebe vorhanden sein, welches/welche eine Übersetzung von der virtuellen zur realen Achse bewirkt/bewirken.

Die virtuellen Antriebsachsen können Bahntransport-Achsen oder Format-Achsen sein. Eine Bahntransport-Achse dient der Steuerung von separaten Antrieben der Gegendruckzylinder und/oder die Bahn fördernder, angetriebener Zylinder oder Walzen, z.B. auch Kühlwalzen oder ggf. Leitwalzen. Eine Format-Achse dient der Steuerung von separaten Antrieben der Druckzylinder und/oder der Rasterwalzen. Da die Druckzylinder (bzw. deren Hülsen und/oder Druckformen) je nach Druckauftrag unterschiedliche Formate aufweisen können, ist eine Formatachse bevorzugt an das aktuell zu druckende Format des Zylinders angepasst, d.h. die jeweilige Winkelgeschwindigkeit wir angepasst. Eine Bahntransport-Achse kann als eine Masterachse und eine Format-Achse als eine darauf bezogene Slave-Achse berechnet und bereitgestellt werden. Es ist ein Vorteil der Kopplung mittels virtueller Achsen, dass dabei beliebige reale Achsen (z.B. Servomotor-Achsen) auch während des Betriebs der Druckmaschine verbunden werden können, beispielsweise können die Achsen der Rasterwalzen an die Achse des Bahntransports gekoppelt werden, insbesondere über elektronische Getriebe.

### Weiterbildungen der Erfindung

Im Folgenden werden bevorzugte Weiterbildungen der Erfindung (kurz: Weiterbildungen) beschrieben. Diese können - wo es sich nicht technisch ausschließt - auch untereinander kombiniert werden.

### Virtuelle Antriebsachsen

Eine jeweilige Weiterbildung zeichnet sich dadurch aus,
- dass die Motoren der Gegendruckzylinder unter Verwendung einer gemeinsamen virtuellen Bahntransport-Achse angesteuert werden. Bevorzugt wird eine einzige Bahntransport-Achse berechnet und bereitgestellt, z.B. als rotierender Vektor.
- dass die Motoren der Druckzylinder jeweils unter Verwendung separater virtueller Format-Achsen angesteuert werden. Bevorzugt werden mehrere Format-Achsen berechnet und bereitgestellt, , z.B. als rotierende Vektoren, insbesondere wenn gleichzeitig unterschiedliche Formate, z.B. auf verschiedenen Seiten oder Längsstreifen der Bahn, gedruckt werden. Druckzylinder, bzw. deren Rotationsantriebe, verschiedener Doppeldruckwerke können über verschiedene virtuelle Formatachsen gesteuert werden. Eine Druckmaschine kann bei einem gegebenen Druckauftrag über mehrere virtuelle Antriebsachsen gesteuert werden, z.B. über eine virtuelle Bahntransportachse und über eine, zwei, drei oder mehr virtuelle Formatachsen.
- dass die Motoren der Druckzylinder von jeweiligen Teildruckwerken der Doppeldruckwerke unter Verwendung zweier virtueller Format-Achsen angesteuert werden. Es kann dabei vorgesehen sein, dass in den Doppeldruckwerken je ein Teildruckwerk einer ersten virtuellen Antriebsachse zugeordnet ist und dass die jeweils anderen Teildruckwerke der Doppeldruckwerke einer zweiten virtuellen Antriebsachse zugeordnet sind. Dies Lösung ist insbesondere beim fliegenden Wechsel zwischen zwei direkt auseinander folgenden Druckaufträgen von Vorteil.
- dass die Motoren der Druckzylinder unter Verwendung einer gemeinsamen virtuellen Format-Achsen angesteuert werden.
- dass in der Druckmaschine wenigstens eine Bahnzugwalze verwendet wird, wobei die Bahnzugwalze von einem separaten Motor rotativ angetrieben wird.
- dass der Motor der Bahnzugwalze unter Verwendung der gemeinsamen virtuellen Bahntransport-Achse angesteuert wird.
- dass der Motor wenigstens einer Bahnzugwalze unter Verwendung der virtuellen Bahntransportachse mit der Position oder Auslenkung einer Tänzerwalze oder einer Bahnmesswalze (oder eines daraus abgeleiteten Wertes) in der Drehzahl positiv oder negativ überlagert wird, sodass sich ein gewollter, z.B. vorgegebener Bahnzug ergibt.
- dass das Ansteuern unter Verwendung der gemeinsamen virtuellen Bahntransport-Achse mit einer Bahn-Winkelgeschwindigkeit erfolgt.
- dass das jeweilige Ansteuern unter Verwendung der jeweiligen virtuellen Format-Achse mit einer jeweiligen Format-Winkelgeschwindigkeit erfolgt.
- dass beim Drucken eines Druckauftrages die Bahn-Winkelgeschwindigkeit und wenigstens eine der Format-Winkelgeschwindigkeiten übereinstimmen. Es kann auch vorkommen, dass die beiden Winkelgeschwindigkeiten voneinander abweichen, z.B. nur temporär und z.B. falls eine Bahnlängenänderung (Schrumpfung oder Dehnung) kompensiert werden soll.
- dass beim Drucken eines anderen Druckauftrages die Bahn-Winkelgeschwindigkeit und wenigstens eine der Format-Winkelgeschwindigkeiten sich um einen Faktor ungleich 1 unterscheiden. Hierdurch wird ein bevorzugt geringfügiges Stauchen oder Dehnen des Druckbildes ermöglicht.
- dass beim Drucken eines anderen Druckauftrages die Bahn-Winkelgeschwindigkeit und wenigstens eine der Format-Winkelgeschwindigkeiten sich um einen Faktor -1 unterscheiden. Auf diese Weise kann wenigstens ein Teildruckwerk eines Doppeldruckwerkes mit umgedrehter Rotationsrichtung betrieben werden und das Teildruckwerk kann dabei die Rückseite der Bahn bedrucken; bevorzugt beide Teildruckwerke.

### Wechsel zwischen Vorderseitendruck und Rückseitendruck

Eine jeweilige Weiterbildung zeichnet sich dadurch aus,
- dass bei einem ersten Druckauftrag ein erster Gegendruckzylinder eines ersten Doppeldruckwerks und ein zweiter Gegendruckzylinder eines zweiten Doppeldruckwerks in derselben Drehrichtung rotieren.
- dass der erste Gegendruckzylinder unter Verwendung der gemeinsamen virtuellen Bahntransport-Achse angesteuert wird und dass der zweite Gegendruckzylinder unter Verwendung der gemeinsamen virtuellen Bahntransport-Achse angesteuert wird.
- dass wenigstens zwei oder alle Doppeldruckwerke beim ersten Druckauftrag auf dieselbe Seite der Bahn drucken.
- dass bei einem zweiten Druckauftrag der erste Gegendruckzylinder des ersten Doppeldruckwerks und der zweite Gegendruckzylinder des zweiten Doppeldruckwerks in entgegengesetzten Drehrichtung rotieren. Auf diese Weise kann ein Teildruckwerk eines Doppeldruckwerkes mit umgedrehter Rotationsrichtung betrieben werden und das Teildruckwerk kann dabei die Rückseite der Bahn bedrucken.
- dass der erste Gegendruckzylinder unter Verwendung der gemeinsamen virtuellen Bahntransport-Achse angesteuert wird und dass der zweite Gegendruckzylinder unter Verwendung der umgekehrten gemeinsamen virtuellen Bahntransport-Achse angesteuert wird, z.B. unter Einsatz eines so genannten elektronischen Getriebes.
- dass wenigstens zwei oder alle Doppeldruckwerke beim zweiten Druckauftrag auf sich genüberliegenden Seiten der Bahn drucken.
- dass beim Wechsel vom ersten Druckauftrag zum zweiten Druckauftrag der Bahnpfad vom einem ersten Doppeldruckwerk zum einem zweiten Doppeldruckwerk verändert wird.
- dass der Bahnpfad beim ersten Druckauftrag im Wesentlichen über einem horizontalen Bereich liegt, in welchem sich die Drehachsen der Gegendruckzylinder befinden.
- dass der Bahnpfad beim zweiten Druckauftrag teilweise unter einem horizontalen Bereich liegt, in welchem sich die Drehachsen der Gegendruckzylinder befinden.
- dass inaktive virtuelle Achsen während der laufenden Produktion der Druckmaschine geändert, z.B. auf eine gewollte oder vorgegebene Winkelgeschwindigkeit beschleunigt oder verzögert werden.

### Wechselnde Formate

Eine jeweilige Weiterbildung zeichnet sich dadurch aus,
- dass ein erstes Doppeldruckwerk einen ersten Druckzylinder und einen zweiten Druckzylinder umfasst und dass ein zweites Doppeldruckwerk einen dritten Druckzylinder und einen vierten Drucklinder umfasst.
- dass der erste Druckzylinder und der dritte Druckzylinder ein erstes Umfangsformat aufweisen.
- dass der zweite Druckzylinder und der vierte Druckzylinder ein - vom ersten Umfangsformat verschiedenes - zweites Umfangsformat aufweisen.
- dass die Umfangsformate durch den Außenumfang der Druckzylinder oder durch den Außenumfang von - das Druckbild/die Druckbilder tragenden - Hülsen auf den Druckzylindern gegeben sind.
- dass auf den Druckzylindern oder auf den Hülsen jeweils wenigstens eine Flexodruckform in Umfangsrichtung angeordnet ist.
- dass auf den Druckzylindern oder auf den Hülsen jeweils wenigstens eine Flexodruckform in Querrichtung angeordnet ist.
- dass bei einem ersten Druckauftrag der erste Druckzylinder und der dritte Druckzylinder mit einer ersten Winkelgeschwindigkeit rotieren.
- dass die erste Winkelgeschwindigkeit durch das erste Umfangsformat gegeben ist.
- dass beim ersten Druckauftrag der zweite Druckzylinder und der vierte Druckzylinder vom jeweiligen Gegendruckzylinder abgestellt sind.
- dass bei einem zweiten Druckauftrag der zweite Druckzylinder und der vierte Druckzylinder mit einer - von der ersten Winkelgeschwindigkeit verschiedenen - zweiten Winkelgeschwindigkeit rotieren.
- dass die zweite Winkelgeschwindigkeit durch das zweite Umfangsformat gegeben ist.
- dass beim zweiten Druckauftrag der erste Druckzylinder und der dritte Druckzylinder vom jeweiligen Gegendruckzylinder abgestellt sind.
- dass beim ersten Druckauftrag der erste Druckzylinder und der dritte Druckzylinder unter Verwendung gleicher virtueller Format-Achsen angesteuert werden oder dass beim ersten Druckauftrag der erste Druckzylinder und der vierte Druckzylinder unter Verwendung gleicher virtueller Format-Achsen angesteuert werden.
- dass beim ersten Druckauftrag der erste Druckzylinder und der dritte Druckzylinder unter Verwendung derselben virtuellen Format-Achse angesteuert werden oder dass beim ersten Druckauftrag der erste Druckzylinder und der vierte Druckzylinder unter Verwendung derselben virtuellen Format-Achse angesteuert werden.
- dass beim zweiten Druckauftrag der zweite Druckzylinder und der vierte Druckzylinder unter Verwendung gleicher virtueller Format-Achsen angesteuert werden oder beim zweiten Druckauftrag der zweite Druckzylinder und der dritte Druckzylinder unter Verwendung gleicher virtueller Format-Achsen angesteuert werden.
- dass beim zweiten Druckauftrag der zweite Druckzylinder und der vierte Druckzylinder unter Verwendung derselben virtuellen Format-Achse angesteuert werden oder beim zweiten Druckauftrag der zweite Druckzylinder und der dritte Druckzylinder unter Verwendung derselben virtuellen Format-Achse angesteuert werden.
- dass beim ersten Druckauftrag und beim zweiten Druckauftrag die Druckzylinder unter Verwendung zueinander verschiedener virtuellen Format-Achsen angesteuert werden.
- dass ein erster Druckauftrag mit rotierenden ersten Druckzylindern produziert wird und währenddessen ein zweiter Druckauftrag mit stillstehenden zweiten Druckzylindern vorbereitet wird, dass dabei die zu den ersten und zweiten Druckzylindern zugehörigen Gegendruckzylinder an die virtuelle Bahntransportachse gekoppelt rotieren und dass zu einem gegebenen Zeitpunkt, z.B. zum Ende des ersten Druckauftrages, vom ersten auf den zweiten Druckauftrag gewechselt wird.

### Bahnstreifen

Eine jeweilige Weiterbildung zeichnet sich dadurch aus,
- dass die Bahn wenigstens auf einer Seite in wenigstens zwei zueinander parallelen Längsstreifen bedruckt wird. Ein Längsstreifen kann z.B. auf AS und ein zweiter auf BS liegen (AS: Antriebsseite; BS: Bedienseite).
- dass in den Längsstreifen Druckaufträge mit unterschiedlichen Formaten gedruckt werden.
- dass in den Längsstreifen Druckaufträge mit unterschiedlichen Längsformaten gedruckt werden.
- dass in den Längsstreifen Druckaufträge mit unterschiedlichen Querformaten gedruckt werden.

### Anzahl Gegendruckzylinder

Eine jeweilige Weiterbildung zeichnet sich dadurch aus,
- dass wenigstens ein Doppeldruckwerk mit nur einem Gegendruckzylinder bereitgestellt wird und betrieben wird.
- dass wenigstens ein Doppeldruckwerk mit zwei Gegendruckzylindern bereitgestellt wird und betrieben wird.
- dass wenigstens ein Trockner in dem Doppeldruckwerk bereitgestellt wird und betrieben wird.

### Einzeldruckwerk

Eine jeweilige Weiterbildung zeichnet sich dadurch aus,
- dass wenigstens ein Einzeldruckwerk bereitgestellt wird und betrieben wird.

### Trocknung

Eine jeweilige Weiterbildung zeichnet sich dadurch aus,
- dass die Bahn getrocknet wird.
- dass am Bahnpfad nach jedem Doppeldruckwerk wenigstens ein Trockner angeordnet ist und betrieben wird und dass die Bahn nach jedem Doppeldruckwerk getrocknet wird.
- dass am Bahnpfad in jedem Doppeldruckwerk, z.B. am Gegendruckzylinder oder zwischen zwei Gegendruckzylindern, wenigstens ein Trockner angeordnet ist und betrieben wird und dass die Bahn in jedem Doppeldruckwerk getrocknet wird.
- dass am Bahnpfad in jedem Doppeldruckwerk zwischen zwei Gegendruckzylindern wenigstens ein Trockner angeordnet ist und betrieben wird und dass die Bahn in jedem Doppeldruckwerk getrocknet wird.
- dass der Trockner ein Heißlufttrockner ist.
- dass der Trockner ein UV-Trockner ist.
- dass der Trockner ein IR-Trockner ist.

### Reihenbauweise

Eine jeweilige Weiterbildung zeichnet sich dadurch aus,
- dass die Doppeldruckwerke in einer horizontalen Reihe angeordnet sind.
- dass die Doppeldruckwerke derart angeordnet sind, dass die Drehachsen der Gegendruckzylinder in einem horizontalen Bereich liegen.
- dass die Doppeldruckwerke derart angeordnet sind, dass die Drehachsen der Gegendruckzylinder in einer horizontalen Ebene liegen.
- dass die horizontale Ebene in Bedienhöhe über dem Boden einer Produktionsstätte liegt.
- dass vier oder mehr Farben gedruckt werden und dass entsprechend viele Doppeldruckwerke betrieben werden.
- dass Lack aufgetragen wird und dass hierfür ein Lackwerk nach den Doppeldruckwerken betrieben wird. Das Lackwerk kann als Tiefdruckwerk ausgebildet sein.
- dass in einem sogenannten Barrierewerk eine oder mehrere Barriereschicht/-en aufgetragen wird/werden, z.B. als Lackschicht/-en, wobei das Barrierewerk als Einzel- oder als Doppeldruckwerk ausgebildet ist.

### Fliegender Wechsel und Rüsten

Eine jeweilige Weiterbildung zeichnet sich dadurch aus,
- dass zwischen einem ersten Druckauftrag und einem direkt folgenden zweiten Druckauftrag fliegend gewechselt wird. Hierdurch wird eine unterbrechungsfreie Produktion ermöglicht.
- dass bei wenigstens zwei Doppeldruckwerken von einem Teildruckwerk auf das andere Teildruckwerk oder umgekehrt umgeschaltet wird.
- dass das Umschalten registergerecht erfolgt. Hierdurch wird Makulatur vermieden.
- dass das Umschalten streckengenau erfolgt. Dabei wird Makulatur vermieden, indem das Umschalten derart erfolgt, dass die beiden Druckaufträge bzw. die entsprechenden Druckbilder ohne wesentlichen Abstand in Längsrichtung zueinander auf der Bahn zu liegen kommen.
- dass das Umschalten derart erfolgt, dass im Wesentlichen keine Makulatur erzeugt wird.
- dass ein Teildruckwerk gerüstet wird, während das andere Teildruckwerk druckt.
- dass beim Rüsten wenigstens eine Druckform gewechselt wird.
- dass beim Rüsten wenigstens eine Hülse mit wenigstens einer Druckform gewechselt wird.
- dass beim Rüsten das Druckbild geändert wird.
- dass beim Rüsten das Format geändert wird.
- dass beim Rüsten die Formatlänge geändert wird.
- dass beim Rüsten die Formatbreite geändert wird.
- dass beim Rüsten wenigstens eine Druckfarbe gewechselt wird.
- dass der Rechner eine erste virtuelle Antriebsachse für die Motoren der Gegendruckzylinder von Doppeldruckwerken berechnet, dass der Rechner eine zweite virtuelle Antriebsachse für die Motoren der Formatzylinder von ersten Teildruckwerken der Doppeldruckwerke für einen ersten Druckauftrag und eine dritte virtuelle Antriebsachse für die Motoren der Formatzylinder von zweiten Teildruckwerken der Doppeldruckwerke für einen direkt folgenden zweiten Druckauftrag berechnet und dass vom ersten Druckauftrag auf den zweiten Druckauftrag fliegend gewechselt wird, wobei von der zweiten virtuellen Antriebsachse auf die dritte virtuelle Antriebsachse gewechselt wird. Diese Lösung ist insbesondere für das unterbrechungsfreie, registergerechte und streckengenaue Umschalten zwischen den jeweiligen Teildruckwerken der Doppeldruckwerke von Vorteil, da die Produktion ungestört weiterläuft und Makulatur reduziert oder vermieden wird, insbesondere wenn sich zwischen den beiden Druckaufträgen das Format ändert.
- dass der Rechner eine erste virtuelle Antriebsachse für die Motoren der Gegendruckzylinder von Doppeldruckwerken berechnet, dass der Rechner eine zweite virtuelle Antriebsachse für die Motoren der Formatzylinder beider Teildruckwerke der Doppeldruckwerke für einen ersten und einen direkt folgenden zweiten Druckauftrag berechnet und dass vom ersten Druckauftrag auf den zweiten Druckauftrag fliegend gewechselt wird, wobei die zweite virtuelle Antriebsachse beibehalten wird. Diese Lösung ist insbesondere für das unterbrechungsfreie, registergerechte und streckengenaue Umschalten zwischen den jeweiligen Teildruckwerken der Doppeldruckwerke von Vorteil, da die Produktion ungestört weiterläuft und Makulatur reduziert oder vermieden wird, insbesondere wenn sich zwischen den beiden Druckaufträgen das Format nicht ändert und in der Weiterverarbeitung ein Stanzwerkzeug z.B. eine rotativ arbeitende Stanze oder eine Flachbettstanze nach dem Druckvorgang vorgesehen ist.

### Weiterverarbeitung

Eine jeweilige Weiterbildung zeichnet sich dadurch aus,
- dass den Doppeldruckwerken in Produktionsrichtung eine Weiterverarbeitungsstation nachgeordnet ist.
- dass die Weiterverarbeitungsstation eine Bogenstanze mit einem Stanzwerk oder mehrere Bogenstanzen mit je einem Stanzwerk oder wenigstens eine Doppel-Bogenstanze mit zwei Stanzwerken umfasst.
- dass beim einem Wechsel des Druckformats das Stanzformat angepasst wird.
- dass das Stanzformat angepasst wird, in dem zwischen Stanzwerken gewechselt wird.
- dass das Stanzformat angepasst wird, in dem ein fliegender Wechsel von Stanzwerkzeugen erfolgt.
- dass die Weiterverarbeitungsstation wenigstens eine semirotative Stanze umfasst.
- dass die semirotative Stanze einen Stanzzylinder mit einem Umfang der Länge L1 und ein am Stanzzylinder angeordnetes Stanzwerkzeug der Länge L2 umfasst, wobei L2<L1.
- dass ein Stanzzylinder der semirotativen Stanze mit einer - zwischen einer höheren und einer niedrigeren - wechselnden Winkelgeschwindigkeit angetrieben wird, wobei während des Stanzens die niedrigere Winkelgeschwindigkeit verwendet wird.
- dass die semirotative Stanze einen Bahnspeicher umfasst.
- dass die Weiterverarbeitungsstation wenigstens einen Bogenschneider zum Querschneiden der Bahn in Bogen umfasst.

Die Erfindung erlaubt es auch, ein Doppeldruckwerk umzurüsten und dabei von Vorderseitendruck auf Rückseitendruck (oder umgekehrt) zu wechseln und/oder das Druckformat zu wechseln und/oder das Druckformat in einem Längsstreifen zu wechseln.

Die in den obigen Abschnitten Technisches Gebiet, Erfindung und Weiterbildungen sowie im folgenden Abschnitt Ausführungsbeispiele offenbarten technischen Merkmale und Merkmalskombinationen stellen - in beliebiger Kombination miteinander - weitere vorteilhafte Weiterbildungen der Erfindung dar.

### Alternative Lösung

Als Alternative zur Erfindung wäre eine technische Lösung zu sehen, welche nur eine virtuelle Antriebsachse statt mehrerer nutzt. Diese virtuelle Antriebsachse steuert bevorzugt die rotativen Antriebe/Motoren der Gegendruckzylinder an. Ausgehend von dieser virtuellen Antriebsachse erfolgt das Ansteuern der Formatzylinder über sogenannte elektronische Getriebe, d.h. unter Verwendung eines jeweils hochgenauen Umrechnungsfaktors.

### Ausführungsbeispiele zur Erfindung und Figuren

Die Figuren zeigen bevorzugte Ausführungsbeispiele der Erfindung und der Weiterbildungen. Einander entsprechende Merkmale sind in den Figuren mit denselben Bezugszeichen versehen. Sich in den Figuren wiederholende Bezugszeichen wurden der Übersichtlichkeit teils weggelassen.

In den Figuren bezeichnet NoD ein sogenanntes "non-stop-Deck", d.h. ein Doppeldruckwerk ohne Zwischentrocknung, in dem entweder das eine oder das andere Teildruckwerk druckt. In den Figuren bezeichnet ferner DoD ein sogenanntes "double-Deck", d.h. ein Doppeldruckwerk mit (optionaler) Zwischentrocknung, in dem entweder das eine oder das andere Teildruckwerk (ohne Zwischentrocknung) druckt oder in dem beide Teildruckwerke drucken und zwischengetrocknet wird.

Figur 1 zeigt eine Konfiguration von wenigstens zwei Doppeldruckwerken 10 bzw. 11 und 12 in einer Flexodruckmaschine 1, welche es erlaubt, sowohl eine Seite 2a ("Vorderseite") der Bahn 2, als auch die andere Seite 2b ("Rückseite") der Bahn 2 zu bedrucken. Hierfür wird der Bahnpfad 4 beim zweiten Doppeldruckwerk 12 (in der Figur links dargestellt) zunächst unter dem Doppeldruckwerk 12 bzw. unter dessen Zylindern horizontal hindurchgeführt, dann nach oben geführt und schließlich von oben in das Doppeldruckwerk 12 hineingeführt. Es ist erkennbar, dass die beiden Gegendruckzylinder 20 bzw. 21 und 22 der gezeigten Doppeldruckwerke 10 dabei in entgegengesetzte Richtungen rotieren (entsprechend auch die weiteren Zylinder der Teildruckwerke 13 und14 der Doppeldruckwerke 10). Wendestangen-Anordnungen mit diagonal angeordnete Wendestangen sind bei dieser Konfiguration in vorteilhafter Weise nicht erforderlich. Figur 1 zeigt auch einen Rechner 60, bevorzugt einen Digitalrechner, z.B. ein vorhandener Druckmaschinenrechner oder eine separater Steuerungsrechner, welcher die die virtuellen Antriebsachsen 61 berechnet und der Druckmaschine 1 bzw. den Rotationsantrieben 50 bereitstellt. Figur 1 zeigt auch einen Ausschnitt der Bahn 2 in Draufsicht mit zwei Längsstreifen 3 und der Bahnlaufrichtung 70.

Figur 2 zeigt eine ähnliche Konfiguration wie Figur 1, wobei hier zunächst die Rückseite 2b und dann die Vorderseite 2a bedruckt wird. Die beiden gezeigten Konfigurationen können auch (in der einen oder der andren Reihenfolge) miteinander kombiniert werden.

Auch Figur 3 zeigt eine ähnliche Konfiguration, wobei hier eines der beiden Doppeldruckwerke 10 zwei Gegendruckzylinder 20 bzw. 21 und 22 umfasst.

Figur 4 zeigt Folgendes: Eine bahnverarbeitende Flexo-Druckmaschine 1 (auch Druckanlage, Anlage oder Maschine genannt) umfasst wenigstens ein dargestelltes Doppeldruckwerk 10 mit Seitenwänden 53, einem Teildruckwerk A bzw. 13, einem Teildruckwerk B bzw. 14 und einem gemeinsamen Gegendruckzylinder GDZ bzw. 20; zudem zwei Druckzylinder DZ bzw. 30 und zwei Rasterzylinder RZ bzw. 40. Figur 4 zeigt auch einen Rechner 60, bevorzugt einen Digitalrechner, z.B. ein vorhandener Druckmaschinenrechner oder eine separater Steuerungsrechner, welcher die virtuellen Antriebsachsen 61berechnet und dem Doppeldruckwerk 10 bzw. den Rotationsantrieben 50 bereitstellt. Figur 4 zeigt auch eine Schnittansicht durch einen beispielhaften Druckzylinder DZ bzw. 30 mit einer (axial aufschiebbaren) Hülse 35 und wenigstens einer (auf der Hülse montierten) Druckform 36. Der GDZ-Zylinder 20 ist in Lagerböcken 55 gelagert, die DZ-Zylinder 30 sind in verstellbaren Lagerböcken 54 gelagert und die Zylinder 40 sind in weiteren verstellbaren Lagerböcken 54 gelagert. Die verstellbaren Lagerböcke 54 sind in Richtung 71 verstellbar; mittels Positionierantrieben 52. Die DZ-Zylinder 30 sind zudem in axialer Richtung 72 verstellbar; mittels Positionierantrieben 51.

Es wird folgende Nomenklatur für die Antriebe im Doppeldruckwerk 10 mit den beiden Teildruckwerken A und B verwendet:
(A)Rot_DZ: Rotationsantrieb 50 für den Druckzylinder in Teildruckwerk A;
(A)Rot_RZ: Rotationsantrieb 50 für den Rasterzylinder in Teildruckwerk A;
Rot_GDZ: Rotationsantrieb 50 für den gemeinsamen Gegendruckzylinder;
(A)Posi_Axial: Positionierantrieb 51 für das Seitenregister in Teildruckwerk A;
(A)Posi_DZAS: Positionierantrieb 52 für den Druckzylinder in Teildruckwerk A auf der Antriebseite;
(A)Posi_DZBS: Positionierantrieb 52 für den Druckzylinder in Teildruckwerk A auf der Bedienseite;
(A)Posi_RZAS: Positionierantrieb 52 für den Rasterzylinder in Teildruckwerk A auf der Antriebseite;
(A)Posi_RZBS: Positionierantrieb 52 für den Rasterzylinder in Teildruckwerk A auf der Bedienseite;
Entsprechende Antriebe (B)... sind für das Teildruckwerk B vorgesehen.

In Teildruckwerk A läuft ein erster Druckauftrag. Gleichzeitig kann im Teildruckwerk B ein zweiter Druckauftrag vorbereitet werden oder das Teildruckwerk B kann gewartet werden, z.B. kann ein Messerwechsel am Rakel der Rasterwalze 40 durchgeführt werden. Für die Produktion im Teildruckwerk A laufen die Antriebe Rot_GDZ, (A)Rot_DZ und (A)Rot_RZ. Der Antrieb (A)Posi_Axial gleicht Seitenregisterschwankungen aus, der Antrieb (A)Rot_DZ gleicht Längsregisterschwankungen aus. Bei Geschwindigkeitsänderungen bewegen sich in der Produktion die Positionierpaare (A)Posi_DZAS / (A)Posi_DZBS, sowie (A)Posi_RZAS sowie (A)Posi_RZBS, wobei die Positionierpaare nicht zwingend parallel fahren müssen.

Zu einem bestimmten Zeitpunkt ist der erste Auftrag fertig. Nun fährt, um den zweiten Druckauftrag zu produzieren, das Teildruckwerk B automatisch in die Druckposition um den zweiten Auftrag zu drucken - und zwar mit der ersten druckenden Farbe der ganzen Druckanlage. Dazu werden die Antriebe (bevorzugt Servoantriebe) (B)Rot_DZ und (B)Rot_RZ auf Geschwindigkeit gebracht, und zwar derart, dass dies zum Umfang des Flexodruckmotivs passt und dass dies im Register zu dem ersten Auftrag (sofern aufgrund identischer Umfangsformate der beiden Druckaufträge möglich) oder zu einer Stanze 44 (oder eines Bogenschneiders) passt. Ist die Geschwindigkeit erreicht, fahren die Positioniermotore (B)Posi_DZAS und (B)Posi_DZBS sowie (B)Posi_RZAS und (B)Posi_RZBS in die optimale Flexodruckposition, damit ein hochqualitatives Flexodruckmotiv entsteht. Dabei können die Daten für die Pressung bzw. Druckzustellung von einem internen oder externen Datenträger, also z.B. von einer Datenbank, kommen. Es können auch Daten für die Pressung bzw. Druckzustellung von einem externen Scanner verwendet werden, der die Topographie der verwendeten Flexo-Druckform/-en ermittelt hat.

Es wird, falls notwendig, die Registersensorik optional axial motorisch verfahren, sodass die Registersensorik unmittelbar an den Ort der Druckmarken, der zwischen zwei Aufträgen unterschiedlich sein kann, hinfährt, die Registermarken erfasst und längs sowie seitlich regelt (Längs- und Seitenregisterregelung). Dies ist zeitlich so getaktet, dass möglichst wenig Abfall entsteht. Dabei können die Daten für die Position der Registermarken von einem internen oder externen Datenträger, also z.B. Datenbank, kommen. Es können jedoch auch Daten für die Druckmarkenposition von einem Scanner verwendet werden, der die Druckmarken erkennt und den Ort axial und/oder lateral als z.B. XY Koordinate dem Doppeldruckwerk zur Verfügung stellt. Diese Daten können bevorzugt in einer Cloud oder Datenbank liegen. Sobald die Registermarke oder Registermarken vom Sensor erkannt werden, wird das Längsregister über den Servoantrieb (B)Rot_DZ und das Seitenregister über (B)Posi_Axial geregelt.

Praktisch zeitgleich wird im Teildruckwerk A der erste Auftrag mit der entsprechenden Farbe beendet und der Druck- und Rasterzylinder mit den Positionierantrieben (A)Posi_ RZAS/BS und (A)Posi_DZASBS vom Bedruckstoff bzw. Druckzylinder entfernt. Der Druckzylinder (A)Rot_DZ wird zum Stillstand gebracht, sodass die Druckhülse sicher im Teildruckwerk A gewechselt werden kann, um so gleich wieder den Folgeauftrag (dritter Auftrag) vorzubereiten. Ggf. ist es notwendig die Rasterung der Rasterwalze zu wechseln, dazu wird (A)Rot_RZ sicher zum Stehen gebracht. Dies erfolgt alles, während die Produktion im Teildruckwerk B fortgeführt wird. Falls es nicht notwendig ist, die Rasterung zu ändern, z.B. durch Wechsel der Rasterwalze oder einer Rasterhülse, läuft der Antrieb (A)Rot_RZ mit einer vorgegebenen Geschwindigkeit weiter, so dass ein Eintrocknen von Farbe verhindert wird.

Nun wird mit dem zweiten druckendem Druckwerk (eines weiteren Doppeldruckwerks) das gleiche gemacht - und zwar streckengenau, d.h. das zweite Druckwerk vollzieht diese Schritte genauso, aber genau an der Stelle von der Bedruckstoffbahn, wo das erste Druckwerk (eines ersten Doppeldruckwerk) das vollzogen hat, um auf diese Weise Abfall zu sparen. Dabei synchronisieren sich die Druckwerke - sofern möglich - registergenau vom ersten Auftrag auf den zweiten Auftrag, damit in einer optional nachgeordneten Stanze (oder Bogenschneider) kein Abfall entsteht. Ferner ist es aber auch möglich, auf ein anderes Druckformat zu wechseln, also fliegend z.B. von einem Umfang 680 mm auf 642 mm zu wechseln. Dazu werden mindestens zwei virtuelle Antriebsachsen verwendet, welche zwei unterschiedliche Druckformate in der Druckmaschine verarbeiten. Das ermöglicht, dass zwei verschieden Druckformate nebeneinander in der Maschine gleichzeitig gedruckt werden können.

Ferner kann beim Wechsel über eine motorische Registersensor-Traverse der Registersensor axial verfahren werden, so dass die Registermarken sowohl in Laufrichtung als auch senkrecht zur Laufrichtung sich zwischen erstem und zweitem Auftrag unterscheiden. Die Information, wo sich die Registermarken befinden, kann von einem Scanner, der die Position der Registermarken auf einer Druckhülse (und dort bevorzugt von einem Identifikationsmerkmal, z.B. QR-Code oder RFID-Chip) gescannt hat, kommen. Diese Information kann in einer Datenbank oder, z.B. einer Cloud zur Verfügung gestellt werden. Alternativ kann sie auch von einer Vorstufeninformations-Datenbank (z.B. Cloud-basiert) oder als PDF kommen. Der QR-Code, oder ein anderer 2D-Code oder der RFID-Chip, kann als Identifikationsmerkmal gescannt bzw. abgefragt werden und die dabei erhaltene ID kann genutzt werden, um zugehörige Daten, z.B. aus einer lokalen oder cloudbasierten Datenbank, abzurufen und an das Druckwerk für die Einstellung zu übertragen.

Es kann sein, dass es eine jeweilige motorische Registersensor-Traverse mit entsprechender Sensorik oder Kamera für den Vorderseitendruck und für den Rückseitendruck im Druckwerk verbaut ist, welche die jeweilige Information, wo sich die Registermarken befinden, wie im Absatz zuvor beschrieben generieren.

Figur 5 zeigt Folgendes: Eine bahnverarbeitende Flexo-Druckmaschine 1 (auch Druckanlage, Anlage oder Maschine genannt) umfasst wenigstens ein dargestelltes Doppeldruckwerk 10 mit einem Teildruckwerk A bzw. 13, einem Teildruckwerk B bzw. 14 und zwei Gegendruckzylindern GDZ bzw. 20, 21, 22.

In Teildruckwerk A läuft ein erster Auftrag. Gleichzeitig kann im Teildruckwerk B ein zweiter Auftrag vorbereitet werden oder dieses Druckwerk im Teildruckwerk B gewartet werden, z.B. ein Messerwechsel am Rakel. Zu einem bestimmten Zeitpunkt ist der erste Auftrag fertig. Nun fährt das Teildruckwerk B automatisch in die Druckposition, um den zweiten Auftrag zu drucken - und zwar mit der ersten druckenden Farbe. Praktisch zeitgleich wird im Teildruckwerk A der erste Auftrag mit der entsprechenden Farbe beendet.

Nun wird mit dem zweiten druckendem Druckwerk (eines weiteren Doppeldruckwerks) das gleiche gemacht - und zwar streckengenau, d.h. das zweite Druckwerk vollzieht diese Schritte genauso, aber genau an der Stelle von der Materialbahn, wo das erste Druckwerk (eines ersten Doppeldruckwerk) das vollzogen hat, um auf diese Weise Abfall zu sparen.

Dabei synchronisieren sich die Druckwerke - sofern möglich - registergenau vom ersten Auftrag auf den zweiten Auftrag, damit in optional einer nachgeordneten Stanze (oder Bogenschneider) kein Abfall entsteht. Ferner ist es aber auch möglich auf ein anderes Druckformat zu wechseln, wobei bevorzugt das erste druckende Druckwerk mit dem zweiten druckenden Druckwerk registergenau synchronisiert wird.

Der Wechsel erfolgt ereignisgesteuert - auf Zeit, auf Strecke, auf Stückzahl, auf Splice, auf Materialwechsel oder auf Knopfdruck. Das System ist dabei in der Lage, gleichzeitig Aufträge zu verarbeiten und diese der Reihe nach abzuarbeiten.

Ist wenigstens ein Zwischentrockner im Doppeldruckwerk im Einsatz, können beide Teildruckwerk A und B eines Doppeldruckwerks gleichzeitig drucken. Wird ein Doppeldruckwerk mit zwei Gegendruckzylindern verwendet, kann wegen der längeren Trocknungsstecke (zwischen den beiden Gegendruckzylindern) die Fortdruckgeschwindigkeit ggf. erhöht werden. Ferner ist möglich, wie in Bezug auf Figur 4 bereits beschrieben, in einem Doppeldruckwerk zwei verschiedene Umfänge bevorzugt nebeneinander zu drucken. Es kann z.B. Teildruckwerk A auf der AS-Seite (Antriebsseite der Maschine) einen Umfang von 480 mm auf die Bahn drucken und das Teildruckwerk B einen Umfang 960 mm auf der BS-Seite (Bedienseite der Maschine) auf die Bahn drucken oder vorbereiten. Die Gegendruckzylinder des Teildruckwerks A und/oder. B können temperiert, insbesondere gekühlt, sein, sodass der jeweilige Gegendruckzylinder bei Wärmentwicklung sich nicht ausdehnt.

Figur 6 zeigt eine bahnverarbeitende, industrielle Flexodruckmaschine 1 mit (von rechts nach links bzw. in als Pfeil dargestellter Produktionsrichtung 70) einem Rollenwechsler 45 für die zu bedruckende Bahn, einer Bahneinzugsvorrichtung 46, sechs Doppeldruckwerken 10 mit jeweils darüber angeordneten Trocknern 43 und einem Aufwickler 47 für die bedruckte und getrocknete Bahn 2. Die Maschine 1 umfasst zudem einen Rechner 60, z.B. einen Steuerungsrechner. Alternativ zur dargestellten Konfiguration, kann die Produktionsrichtung 70 auch umgekehrt verlaufen (also in der Darstellung von links nach rechts), wobei dann die Wickel-Einheiten 45 und 47 in ihrer Funktion (Abwickeln und Aufwickeln) vertauscht werden.

Figur 7 zeigt ein Doppeldruckwerk 10 mit einem einzelnen Gegendruckzylinder 20 und zwei Teildruckwerken 13, 14 mit jeweils einem (Flexo-) Druckzylinder 30 und einer Rasterwalze 40. Die Druckzylinder 30 sind separat vom Gegendruckzylinder 20 abstellbar, ebenso die Rasterwalzen 40 von den Druckzylindern 30. Im Überbau des Doppeldruckwerks 10 ist mindestens ein (Heißluft-) Trockner 43 angeordnet. Solche Doppeldruckwerke 10 können in einer horizontalen Reihe 84 angeordnet werden. Figur 7 zeigt auch einen horizontalen Bereich 82 (in dem die Rotationsachsen 23 der Gegendruckzylinder 20 liegen) und - exakter - eine horizontale Ebene 83 (in der die Rotationsachsen 23 der Gegendruckzylinder 20 liegen) in einer Bedienhöhe 81 über dem Boden 80. Figur 7 zeigt auch fünf Rotationsantriebe 50 (Elektromotoren) für die separat angetriebenen Zylinder/Walzen 20, 30 und 40, welche von dem Rechner 60 unter Verwendung der virtuellen Antriebsachsen 61angesteuert werden.

Figur 8 zeigt ein Doppeldruckwerk 10 mit zwei Gegendruckzylindern 20 und zwei Teildruckwerken 13, 14 mit jeweils einem (Flexo-) Druckzylinder 30 und einer Rasterwalze 40. Die Druckzylinder 30 sind separat vom jeweiligen Gegendruckzylinder 20 abstellbar, ebenso die Rasterwalzen 40 von den Druckzylindern 30. Im Überbau des Doppeldruckwerks 10 ist mindestens ein (Heißluft-) Trockner 43 angeordnet. Solche Doppeldruckwerke 10 können in einer horizontalen Reihe 84 angeordnet werden. Figur 8 zeigt auch sechs Rotationsantriebe 50 (Elektromotoren) für die separat angetriebenen Zylinder/Walzen 20, 30 und 40, welche von dem Rechner 60 unter Verwendung der virtuellen Antriebsachsen 61angesteuert werden. Es ist auch möglich, die beiden Gegendruckzylinder 20 des Doppeldruckwerkes 10 unter Einsatz eines gemeinsamen Antriebs 50, bevorzugt eines Elektromotors, anzutreiben, z.B. mittels Getriebe und/oder Riemen.

Figur 9 zeigt eine ähnliche Druckmaschine 1 wie Figur 6, wobei hier die Druckmaschine 1 ein zusätzliches Einzeldruckwerk 15 aufweist, bevorzugt in Produktionsrichtung 70 nach den vorhandenen Doppeldruckwerken 10. Dieses Einzeldruckwerk 15 kann für einen Lackauftrag genutzt werden, z.B. als Flexodruckwerk oder als Tiefdruckwerk. Zusätzlich oder alternativ könnte auch ein Doppel-Tiefdruckwerk vorhanden sein.

Folgende beispielhafte sechs Betriebsweisen sind mit den dargestellten Doppeldruckwerken möglich:
1) Flexodruckmaschine für den Vorder-/Rückseitendruck durch wählbaren Einfädelweg der Bahn und Drehrichtungsumschaltung der rotatorischen Zylinderachsen. Dabei kann die Vorder- und Rückseite zueinander registergenau gedruckt werden, aber es kann auch die Vorder- und Rückseite mit unterschiedliche Druckformaten gedruckt sein. Beispiele:
   Vorderseite 490 mm und Rückseite 980 mm, wobei die Farben ineinander auf Vorder- und Rückseite im Register gedruckt und geregelt werden oder 490 mm und 680 mm registerhaltig untereinander gedruckt.
   Folgende Achsen werden beim Vorder- zu Rückseitendruck in der Drehrichtung gewechselt: (A)Rot_RZ, (B)Rot_RZ, (A)Rot_DZ, (B)Rot_DZ, (A)Rot_GDZ beim DoD-Werk, (B)Rot_GDZ beim DoD-Werk, Rot_GDZ bei NoD-Werk, Rot_KUW (Rotationsantrieb der angetriebenen Kühlwalze, falls vorhanden und Drehrichtungsänderung notwendig) und Rot_LW (Rotationsantrieb der angetriebenen Leitwalze/-n, falls vorhanden und Drehrichtungsänderung notwendig).
2) Registergenauer Auftragswechsel zwischen zwei Aufträgen, wobei der Wechsel registergenau zu einer Stanze (Rotationsstanze oder Flachbettstanze oder semirotative Stanze oder Bogenschneider) bei gleicher Packungsgröße erfolgt, z.B. 1-Liter-Orangensaft-Verpackung wird fliegend gewechselt zu 1-Liter-Traubensaft-Verpackung, und zwar derart, dass dies registergenau zur Stanze oder zum Bogenschneider passt. Dabei ist die Stanze oder der Bogenschneider bevorzugt am Ende der Druckanlage. Das Querschneiden der Bahn mittels des Bogenschneiders kann beim Auftragswechsel in vorteilhafter Weise registergenau geändert und an den neuen Auftrag angepasst werden.
3) Registergenauer Auftragswechsel zwischen zwei Aufträgen, wobei der Wechsel registergenau zu einer Stanze (Rotationsstanze oder Flachbettstanze oder semirotative Stanze oder Bogenschneider) bei wechselnder Packungsgröße erfolgt, z.B. 1-Liter-Orangensaft-Verpackung wird fliegend gewechselt zu 0,75-Liter-Traubensaft-Verpackung und zwar derart, dass die Stanze das Stanzwerkzeug registergenau und streckengenau zum Zeitpunkt des Wechsels in den Prozess einbringt oder der Bogenschneider registergenau und streckengenau seine Schneidelänge anpasst - und zwar derart, dass geringster Abfall entsteht und die Produktionsgeschwindigkeit, z.B. 400m/min, vor, während und nach dem Wechsel gleich ist. Dabei ist die Stanze oder der Bogenschneider bevorzugt am Ende der Druckanlage.
4) Ein Registersensor regelt mindestens eine oder beide Farben des Doppeldruckwerks bei Vorderseitendruck; Ein Registersensor regelt mindestens eine oder beide Farben des Doppeldruckwerks bei Rückseitendruck.
5) Das Doppeldruckwerk erhält Druckeinstelldaten von einem externen Scanner für Flexodruckplatten und stellt mit den Antrieben (A)Posi_DZAS, (B)Posi_DZAS, (A)Posi_RZAS, (B)_Posi_RZBS, (A)Posi_Axial, (B)Posi_Axial die Pressung bzw. die Druckzustellung ein.
6) Es können zwei unterschiedliche Formate im Register gedruckt werden. Mindestens zwei virtuelle Formatachsen, die es ermöglichen, dass mindestens zwei verschiedene Druckformate, also Zylinderumfänge, registergenau in der Maschine gedruckt und vorbereitet werden können bzw. mindestens zwei Druckumfänge gleichzeitig und registergenau nebeneinander gedruckt werden können. Beispiel: 680 mm und 480 mm im Umfang oder ein z.B. ganzzahliges Vielfaches davon. Es sind auch mehrere Druckaufträge mit verschiedenen Umfängen gleichzeitig druckbar, z.B. drei oder vier, also z.B. vier unterschiedliche Packungsgrößen nebeneinander.

### Bezugszeichenliste

- 1: Druckmaschine
- 2: Bahn
- 2a: eine Seite der Bahn
- 2b: andere Seite der Bahn
- 3: Längsstreifen der Bahn
- 4: Bahnpfad
- 4a: Bahnpfad-Abschnitt (im Doppeldruckwerk zwischen zwei Gegendruckzylindern)
- 10: Doppeldruckwerk/-e
- 11: erstes Doppeldruckwerk
- 12: zweites Doppeldruckwerk
- 13: erstes Teildruckwerk
- 14: zweites Teildruckwerk
- 15: Einzeldruckwerk
- 20: Gegendruckzylinder
- 21: erster Gegendruckzylinder
- 22: zweiter Gegendruckzylinder
- 23: Drehachsen der Gegendruckzylinder
- 30: Druckzylinder
- 31: erster Druckzylinder
- 32: zweiter Druckzylinder
- 33: dritter Druckzylinder
- 34: vierter Druckzylinder
- 35: Hülse/-n
- 36: Druckform/-en
- 37: erstes Umfangsformat
- 38: zweites Umfangsformat
- 40: Rasterwalzen
- 41: Bahnzugwalze/-n
- 42: Kühlwalze/-en
- 43: Trockner
- 44: Stanze oder Bogenschneider
- 45: Rollenwechsler
- 46: Bahneinzugsvorrichtung
- 47: Aufwickler
- 50: Antrieb/-e, insbesondere Rotationsantrieb/-e
- 51: Antrieb/-e, insbesondere Positionierantrieb/-e
- 52: Antrieb/-e, insbesondere Positionierantrieb/-e
- 53: Seitenwand
- 54: verstellbare Lagerböcke
- 55: Lagerböcke
- 60: Rechner
- 61: virtuelle Antriebsachse
- 62: virtuelle Bahntransport-Achse
- 63: virtuelle Format-Achse
- 70: Produktionsrichtung
- 71: Umfangrichtung/Längsrichtung
- 72: Querrichtung
- 73: erste Drehrichtung
- 74: zweite Drehrichtung
- 80: Boden einer Produktionsstätte
- 81: Bedienhöhe
- 82: horizontaler Bereich
- 83: horizontale Ebene
- 84: horizontale Reihe von Druckwerken, insbesondere Doppeldruckwerken

## Patentansprüche

1. Verfahren zum Betreiben einer Druckmaschine für den Flexodruck,
wobei eine Bahn (2) aus Bedruckstoff abgewickelt, transportiert und dabei durch wenigstens zwei Doppeldruckwerke (10) der Druckmaschine (1) geführt wird und
wobei die Doppeldruckwerke (10) jeweils wenigstens einen Gegendruckzylinder (20) und jeweils zwei Druckzylinder (30) für den Flexodruck umfassen,
**dadurch gekennzeichnet,**
**dass** die Gegendruckzylinder (20) jeweils von einem separaten Motor (50) rotativ angetrieben werden und dass die Druckzylinder (30) jeweils von einem separaten Motor (50) rotativ angetrieben werden, und dass ein Rechner (60) der Druckmaschine (1) wenigstens zwei virtuelle Antriebsachsen (61) berechnet und dass der Rechner die Motoren (50) jeweils unter Verwendung einer der virtuellen Antriebsachsen (61) ansteuert.

2. Verfahren nach Anspruch 1,
**dadurch gekennzeichnet,**
**dass** die Motoren (50) der Gegendruckzylinder (20) unter Verwendung einer gemeinsamen virtuellen Bahntransport-Achse (62) angesteuert werden.

3. Verfahren nach Anspruch 2,
**dadurch gekennzeichnet,**
**dass** die Motoren (50) der Druckzylinder (30) jeweils unter Verwendung separater virtueller Format-Achsen (63) angesteuert werden oder dass die Motoren (50) der Druckzylinder (30) von jeweiligen Teildruckwerken (13, 14) der Doppeldruckwerke (10) unter Verwendung zweier virtueller Format-Achsen (63) angesteuert werden oder dass die Motoren (50) der Druckzylinder (30) unter Verwendung einer gemeinsamen virtuellen Format-Achsen (63) angesteuert werden.

4. Verfahren nach Anspruch 3,
**dadurch gekennzeichnet,**
**dass** das Ansteuern unter Verwendung der gemeinsamen virtuellen Bahntransport-Achse (62) mit einer Bahn-Winkelgeschwindigkeit erfolgt.

5. Verfahren nach Anspruch 4,
**dadurch gekennzeichnet,**
**dass** das jeweilige Ansteuern unter Verwendung der jeweiligen virtuellen Format-Achse (63) mit einer jeweiligen Format-Winkelgeschwindigkeit erfolgt.

6. Verfahren nach Anspruch 5,
**dadurch gekennzeichnet,**
**dass** beim Drucken eines Druckauftrages die Bahn-Winkelgeschwindigkeit und wenigstens eine der Format-Winkelgeschwindigkeiten übereinstimmen.

7. Verfahren nach Anspruch 5,
**dadurch gekennzeichnet,**
**dass** beim Drucken eines anderen Druckauftrages die Bahn-Winkelgeschwindigkeit und wenigstens eine der Format-Winkelgeschwindigkeiten sich um einen Faktor ungleich 1 unterscheiden.

8. Verfahren nach Anspruch 5,
**dadurch gekennzeichnet,**
**dass** beim Drucken eines anderen Druckauftrages die Bahn-Winkelgeschwindigkeit und wenigstens eine der Format-Winkelgeschwindigkeiten sich um einen Faktor -1 unterscheiden.

9. Verfahren nach einem der vorhergehenden Ansprüche,
**dadurch gekennzeichnet,**
**dass** wenigstens zwei oder alle Doppeldruckwerke (10) bei einem ersten Druckauftrag und einem zweiten Druckauftrag auf sich genüberliegenden Seiten (2a, 2b) der Bahn (2) drucken.

10. Verfahren nach Anspruch 9,
**dadurch gekennzeichnet,**
**dass** beim Wechsel vom ersten Druckauftrag zum zweiten Druckauftrag der Bahnpfad (4) vom einem ersten Doppeldruckwerk (11) zum einem zweiten Doppeldruckwerk (12) verändert wird.

11. Verfahren nach Anspruch 10,
**dadurch gekennzeichnet,**
**dass** der Bahnpfad (4) beim ersten Druckauftrag im Wesentlichen über einem horizontalen Bereich (82) liegt, in welchem sich die Drehachsen (23) der Gegendruckzylinder (20) befinden.

12. Verfahren nach Anspruch 11,
**dadurch gekennzeichnet,**
**dass** der Bahnpfad (4) beim zweiten Druckauftrag teilweise unter einem horizontalen Bereich (82) liegt, in welchem sich die Drehachsen (23) der Gegendruckzylinder (20) befinden.

13. Verfahren nach einem der vorhergehenden Ansprüche,
**dadurch gekennzeichnet,**
**dass** bei einem ersten Druckauftrag ein erster Druckzylinder (31) eines ersten Doppeldruckwerks (11) und ein dritter Druckzylinder (33) eines zweiten Doppeldruckwerks (12) unter Verwendung gleicher virtueller Format-Achsen (63) angesteuert werden oder dass bei einem ersten Druckauftrag ein erster Druckzylinder (31) eines ersten Doppeldruckwerks (11) und ein vierter Druckzylinder (34) eines zweiten Doppeldruckwerks (12) unter Verwendung gleicher virtueller Format-Achsen (63) angesteuert werden.

14. Verfahren nach Anspruch 13,
**dadurch gekennzeichnet,**
**dass** beim einem zweiten Druckauftrag ein zweiter Druckzylinder (32) eines ersten Doppeldruckwerks (11) und ein vierter Druckzylinder (34) eines zweiten Doppeldruckwerks (12) unter Verwendung gleicher virtueller Format-Achsen (63) angesteuert werden oder dass beim einem zweiten Druckauftrag ein zweiter Druckzylinder (32) eines ersten Doppeldruckwerks (11) und ein dritter Druckzylinder (33) eines zweiten Doppeldruckwerks (12) unter Verwendung gleicher virtueller Format-Achsen (63) angesteuert werden.

15. Verfahren nach Anspruch 14,
**dadurch gekennzeichnet,**
**dass** beim ersten Druckauftrag und beim zweiten Druckauftrag die Druckzylinder (30) unter Verwendung zueinander verschiedener virtuellen Format-Achsen (63) angesteuert werden.

16. Verfahren nach einem der vorhergehenden Ansprüche,
**dadurch gekennzeichnet,**
**dass** die Bahn (2) wenigstens auf einer Seite (2a, 2b) in wenigstens zwei zueinander parallelen Längsstreifen (3) bedruckt wird.

17. Verfahren nach Anspruch 16,
**dadurch gekennzeichnet,**
**dass** in den Längsstreifen (3) Druckaufträge mit unterschiedlichen Formaten gedruckt werden.

18. Verfahren nach einem der vorhergehenden Ansprüche,
**dadurch gekennzeichnet,**
**dass** am Bahnpfad (4) in jedem Doppeldruckwerk (10) zwischen zwei Gegendruckzylindern (20) wenigstens ein Trockner (43) angeordnet ist und betrieben wird und dass die Bahn (2) in jedem Doppeldruckwerk (10) getrocknet wird.

19. Verfahren nach einem der vorhergehenden Ansprüche,
**dadurch gekennzeichnet,**
**dass** die Doppeldruckwerke (10) in einer horizontalen Reihe (83) angeordnet sind und betrieben werden.

20. Verfahren nach Anspruch 19,
**dadurch gekennzeichnet,**
**dass** die Doppeldruckwerke (10) derart angeordnet sind, dass die Drehachsen (23) der Gegendruckzylinder (20) in einem horizontalen Bereich (82) liegen.

21. Verfahren nach einem der vorhergehenden Ansprüche,
**dadurch gekennzeichnet,**
**dass** zwischen einem ersten Druckauftrag und einem direkt folgenden zweiten Druckauftrag fliegend gewechselt wird.

22. Verfahren nach Anspruch 21,
**dadurch gekennzeichnet,**
**dass** bei wenigstens zwei Doppeldruckwerken (10) von einem Teildruckwerk (13) auf das andere Teildruckwerk (14) oder umgekehrt umgeschaltet wird.

23. Verfahren nach Anspruch 22,
**dadurch gekennzeichnet,**
**dass** das Umschalten registergerecht erfolgt.

24. Verfahren nach Anspruch 22 oder 23,
**dadurch gekennzeichnet,**
**dass** das Umschalten streckengenau erfolgt.

25. Verfahren nach einem der vorhergehenden Ansprüche 22 bis 24,
**dadurch gekennzeichnet,**
**dass** das Format geändert wird.

26. Verfahren nach einem der vorhergehenden Ansprüche 22 bis 25,
**dadurch gekennzeichnet,**
**dass** wenigstens eine Druckfarbe gewechselt wird.

27. Verfahren nach einem der vorhergehenden Ansprüche,
**dadurch gekennzeichnet,**
**dass** der Rechner (60) eine erste virtuelle Antriebsachse (62) für die Motoren (50) der Gegendruckzylinder (20) von Doppeldruckwerken (10) berechnet, dass der Rechner (60) eine zweite virtuelle Antriebsachse (63) für die Motoren (50) der Formatzylinder (20) von ersten Teildruckwerken (13) der Doppeldruckwerke (10) für einen ersten Druckauftrag und eine dritte virtuelle Antriebsachse (63) für die Motoren (50) der Formatzylinder (20) von zweiten Teildruckwerken (14) der Doppeldruckwerke (10) für einen direkt folgenden zweiten Druckauftrag berechnet und dass vom ersten Druckauftrag auf den zweiten Druckauftrag fliegend gewechselt wird, wobei von der zweiten virtuellen Antriebsachse (63) auf die dritte virtuelle Antriebsachse (63) gewechselt wird.
